# EUROPÄISCHE PATENTSCHRIFT

(11) **EP 0 782 519 B1**
(45) Veröffentlichungstag und Bekanntmachung des Hinweises auf die Patenterteilung: **22.03.2000**
(21) Anmeldenummer: 96915937.5
(22) Anmeldetag: 14.06.1996
(51) Int. Cl.: B61F 5/32, B61F 5/42

(54) **EINRICHTUNG ZUR ABSTÜTZUNG, FÜHRUNG UND LENKUNG EINES GEBREMSTEN UND/ODER ANGETRIEBENEN RADSATZES FÜR SCHIENENFAHRZEUGE**
DEVICE FOR HOLDING, POSITIONING AND STEERING A SET OF BRAKED AND/OR DRIVEN RAILWAY-VEHICLE WHEELS
DISPOSITIF DE SUPPORT, DE POSITIONNEMENT ET DE GUIDAGE D'UN JEU DE ROUES FREINEES ET/OU ENTRAINEES DE VEHICULES SUR RAILS

(30) Priorität: 20.06.1995 CH 180495
(43) Veröffentlichungstag der Anmeldung: 09.07.1997
(73) Patentinhaber: FIAT-SIG Schienenfahrzeuge AG, 8212 Neuhausen (CH)
(72) Erfinder: SCHNEIDER, Richard, CH-8212 Neuhausen (CH); WEISS, Rainer, D-78244 Randegg (DE)
(74) Vertreter: Troesch Scheidegger Werner AG
(86) Internationale Anmeldenummer: CH9600227
(87) Internationale Veröffentlichungsnummer: WO9700801

(56) Entgegenhaltungen:
- EP-A- 0 646 510
- DE-A- 2 049 762
- DE-A- 4 337 385
- GB-A- 2 202 813
- US-A- 2 893 326

## Beschreibung

Die Erfindung betrifft eine Einrichtung zur Abstützung, Führung und Lenkung eines gebremsten und/oder angetriebenen Radsatzes für Schienenfahrzeuge gemäss Oberbegriff von Anspruch 1.

Eine derartige Einrichtung ist im wesentlichen durch die EP-A-0 646 510 offenbart. Sie stellt zwar gegenüber Schienenfahrzeugen mit Drehgestellen eine Lösung dar, welche eine namhafte Gewichtsreduktion mit sich bringt. Aus diesem Stand der Technik, welcher lediglich eine Lösung für einen gebremsten Radsatz aufzeigt, lässt sich eine praktisch durchführbare Anwendung für angetriebene Radsätze nicht entnehmen.

Hier setzt die vorliegende Erfindung ein, deren Aufgabe darin besteht, eine Einrichtung zur Abstützung, Führung und Lenkung eins gebremsten und/oder angetriebenen Radsatzes für Schienenfahrzeuge der eingangs definierten Art zu schaffen, welche aus Gründen der Gewichtsreduktion ebenfalls auf die bislang üblichen Fahrwerkrahmen verzichtet, sich jedoch sowohl für gebremste als auch für angetriebene Radsätze eignet.

Die Aufgabe wird erfindungsgemäss durch den kennzeichnenden Teil des Anspruchs 1 gelöst. Vorteilhafte Ausbildungsformen der Erfindung sind den weiteren Ansprüchen zu entnehmen.

Durch die erfindungsgemässe Einrichtung können bekannte Fahrwerke der zuvor genannten Bauarten in bezug auf ihr Gewicht auf ein Minimum reduziert werden. Ausserdem unterstützt die Einrichtung durch den Fortfall des Fahrwerkrahmens in vorteilhafter Weise die Schaffung von niederflurigen Schienenfahrzeugen. Damit die Einrichtung für gebremste und/oder angetriebene Radsätze einsetzbar ist, ist den Achslagergehäusen ein einfacher und leichter Komponenten-Rahmen elastisch federnd aufgesattelt, der zur Aufnahme der Brems- und/oder Antriebskomponenten dient, wobei auftretende Reaktionskräfte über die Lenkeranordnung am Wagenkasten abgestützt werden. Durch die Lenkeinrichtung werden Winkelbewegungen von einem vorausfahrenden Fahrzeug via die Lenkeranordnung auf die Achslagergehäuse übertragen, so dass der Radsatz stets zusammen mit dem zugehörigen Komponenten-Rahmen und dabei unabhängig vom Verschleisszustand der Schienen kurvenradial eingestellt wird. Bei diesem Ausdrehvorgang sowie beim vertikalen Einfedern oder horizontalen Querfedern des Wagenkastens entstehen erfindungsgemäss keinerlei störende Relativbewegungen zwischen Radsatz und Brems- bzw. Antriebskomponenten.

Die Erfindung wird anschliessend anhand einer Zeichnung beispielsweise erläutert und deren Funktionsweise beschrieben.

Es zeigen in einer schematischen Perspektiv-Darstellung:
- Fig. 1: eine Einrichtung zur Abstützung, Führung und Lenkung eines gebremsten und/oder angetriebenen Radsatzes für Schienenfahrzeuge,
- Fig. 2: ein weiteres Ausführungsbeispiel einer erfindungsgemässen Einrichtung gemäss Fig. 1,
- Fig. 3: eine vorteilhafte Weiterbildung einer erfindungsgemässen Einrichtung von Fig. 1.

Bei einem Ausführungsbeispiel gemäss Fig. 1 ist ein aussengelagerter Radsatz 1, der alternativ auch innengelagert sein kann, beidseitig mit Achslagern 5, 5' in Achslagergehäusen 6, 6' gelagert, welche mittig und oberhalb der Achslager 5, 5' angeordnet je eine horizontale Federauflagefläche 7, 7' für die Aufnahme einer nicht dargestellten Fahrzeugfederung 8, 8' zur direkten Abstützung eines Wagenkastens 2 aufweisen.

Jedes Achslagergehäuse 6, 6' besitzt in Fahrtrichtung auf einer Seite zwei vertikal übereinander angeordnete Anlenkpunkte 9, 10 und 9', 10', an der die Achslagergehäuse 6, 6' über je eine Lenkeranordnung 3, 3' in Vierpunkt-Abstützung geführt und über eine Lenkeinrichtung 4 am Wagenkasten 2 abgestützt sind. Hierzu sind pro Seite zwei in ihrer Ruhelage annähernd horizontal übereinanderliegende Längslenker 13, 14 und 13', 14' als Zug-/Druckstangen ausgebildet und in Fahrtrichtung im wesentlichen parallel zueinander zwischen den Anlenkpunkten 9, 10 und 9' 10' der Achslagergehäuse 6, 6' und Anlenkpunkten 11, 12 und 11', 12' der Lenkeinrichtung 4 gelenkig angeordnet.

Die Lenkeinrichtung 4 ist in je einem Support 15, 15' am Wagenkasten 2 um eine vertikale Achse 16, 16' schwenkbar in Lagerstellen 17, 18 und 17', 18' gelagert. Hierzu ist auf der einen Seite der Lenkeinrichtung 4 ein L-förmiger Hebel 20 in einem äusseren Gelenkpunkt 21 mit seinem Schenkel 22 um die vertikale Achse 16 schwenkbar verbunden. Auf der anderen Seite der Lenkeinrichtung 4 ist ein T-förmiger Hebel 19 in einem äusseren Gelenkpunkt 21' mit seinem Schenkel 25 um die vertikale Achse 16 schwenkbar verbunden. Ausserdem sind beide Seiten der Lenkeinrichtung 4 untereinander über eine querliegende Lenkerstange 28 verschwenkbar verbunden, die zwischen dem L-förmigen Hebel 20 und dem T-förmigen Hebel 19 in je einem Drehpunkt 24, 24' angeordnet ist. Der T-förmige Hebel 19 ist zusätzlich an seinem Schenkel 26 in einem äusseren Gelenkpunkt 27 über eine Anlenkstange 29 mit einem nicht dargestellten vorausfahrenden Fahrzeug zum Zwecke der kurvenradialen Einstellung des Radsatzes 1 verbunden. Der jeweils quer zur Fahrtrichtung nach aussen gerichtete Schenkel 23, 23' des L-förmigen Hebels 20 und des T-förmigen Hebels 19 ist zur Aufnahme der Lenkeranordnung 3, 3' ausgebildet und mit Anlenkpunkten 11, 12 und 11', 12' versehen, an welchen die Längslenker 13, 14 und 13', 14' gelenkig angeordnet sind.

So wird ein Lenkimpuls, der sich durch Winkelbewegungen von einem vorausfahrenden Fahrzeug ergibt, über die Anlenkstange 29 auf die Lenkeinrichtung 4 übertragen, und es werden der T-förmige Hebel 19 um die vertikale Achse 16' sowie gleichzeitig der L-förmige Hebel 20 über die Lenkerstange 28 um die vertikale Achse 16 parallelogrammartig verschwenkt. Durch die Koppelung der Lenkeinrichtung 4 mit der Lenkeranordnung 3, 3' wird diese Bewegung unmittelbar auf die Achslagergehäuse 6, 6' übertragen. Hierbei wird die gleichsinnige Ausdrehbewegung des T-förmigen Hebels 19 und des L-förmigen Hebels 20 in eine gegensinnige Längsbewegung der Lenkeranordnung 3, 3' beider Seiten umgesetzt und auf die Achslagergehäuse 6, 6' übertragen, so dass der Radsatz 1 mitsamt einem zugehörigen Komponenten-Rahmen 30 unabhängig vom Verschleisszustand der Schienen kurvenradial eingestellt wird. Ausserdem bewirken die beiderseitig parallel zueinander angeordneten Längslenker 13, 14 und 13', 14', dass der Radsatz 1 geführt und die Achslagergehäuse 6, 6' stabilisiert werden, so dass die Federauflageflächen 7, 7' unter dem Einfluss der vertikalen Einfederung 8, 8' keinerlei Kippbewegungen ausführen.

Der Komponenten-Rahmen 30 ist den Achslagergehäusen 6, 6' vorzugsweise elastisch federnd aufgesattelt und dient zur Aufnahme der Brems- und/oder Antriebskomponenten, wobei auftretende Reaktionskräfte durch den Komponenten-Rahmen 30 auf die Achslagergehäuse 6, 6' und durch die Lenkeranordnung 3, 3' über die Lenkeinrichtung 4 auf den Wagenkasten 2 abgestützt werden, so dass die nicht dargestellte Federung 8, 8' hiervon vollkommen unbeeinflusst und kräftefrei bleibt.

Ausserdem entstehen weder beim vertikalen Einfedern 8, 8' noch beim horizontalen Querfedern des Wagenkastens 2 störende Relativbewegungen zwischen Radsatz 1 und den gezeigten Brems- bzw. Antriebskomponenten. Hierzu ist der Komponenten-Rahmen 30 in einer bevorzugten Ausführungsform an seinen Seitenwangen 35, 35' über zwei Hydrolager 31, 32 und 31', 32' an jedem Achslagergehäuse 6, 6' abgestützt, welche hierzu mit entsprechenden Aufnahmen 33, 34 und 33', 34' versehen sind.

Alternativ ist es auch denkbar, anstelle der Hydrolager 31, 32 und 31', 32' an sich bekannte Gummi-Metall-Lager vorzusehen. Durch die Verwendung elastisch federnder Elemente, die eine geeignete Charakteristik aufweisen, wird an dieser Stelle eine wirksame Frequenz-Entkoppelung bewirkt.

Trotzdem kann in einer einfachen Ausführungsvariante der Komponenten-Rahmen 30 auch formschlüssig mit den Achslagergehäusen 6, 6' verbunden sein.

Der Komponenten-Rahmen 30 besteht weiter aus zwei Querverbindungen 36, 36', welche die Seitenwangen 35, 35' miteinander verbinden und an denen im wesentlichen Brems- und/oder Antriebskomponenten gelagert sind.

Als Bremskomponente ist beispielsweise die Anordnung einer Scheibenbremse 41, 41' gezeigt, die hier als Rad-Scheibenbremse ausgebildet und nur mit ihren Elementen Bremszylinder 43, Bremshebeln 45 und Bremsbacken 47 dargestellt ist. Es ist auch denkbar, die Scheibenbremse 41, 41' als Wellen-Scheibenbremsen auszubilden, die in bekannter Weise zwischen den Rädern auf einem Radsatz 1 angeordnet sind. In diesem Fall dienen die Querverbindungen 36, 36' für die Aufnahme der Bremskomponenten, wie Bremszylinder 43, Bremshebel 45 und Bremsbacken 47.

Ebenso ist es denkbar, auf dem Komponenten-Rahmen 30 anstelle einer Scheibenbremse 41, 41' oder auch in Kombination mit einer solchen, eine an sich bekannte Klotzbremse vorzusehen, die als Klotzbrems-Einheit oder als konventionelle Klotzbremse ausgebildet sein kann.

Weiter ist beispielhaft eine Magnetschienenbremse 49, 49' am Komponenten-Rahmen 30 angeordnet, die mit ihren Elementen Betätigungseinheiten 51, 51' und Zentriereinrichtung 52, 52' dargestellt ist und über eine Spurstange 53 untereinander verbunden sind. Der Komponenten-Rahmen 30 vermag bis zu vier solcher Magnetschienenbremsen einzeln, oder in Kombination mit den gezeigten anderen Bremskomponenten aufzunehmen, wobei die Magnetschienenbremsen gegenüber dem Gleis eindeutig geführt sind, da sie allen Bewegungen der Spurführung des Radsatzes folgen können.

Der Komponenten-Rahmen 30 dient nicht ausschliesslich zur Aufnahme der gezeigten Bremskomponenten, sondern es können auch statt dessen, oder aber in Kombination mit diesen diverse Antriebskomponenten, wie Antriebsmotoren und/oder Getriebestützen, am Komponenten-Rahmen 30 abgestützt sein. Ebenso kann der Komponenten-Rahmen 30 für die Aufnahme der Elemente zur Zugsicherung (Magnete, Empfänge, etc.) dienen. Darüberhinaus eignet sich der Komponenten-Rahmen auch in vorteilhafter Weise für die Anbringung von Seitenstromabnehmern, Sander- und Spurkranzschmier-Einrichtungen. Erfindungsgemäss geschieht dies unter Wahrung der gleichen, zuvor beschriebenen Effekte bezüglich Abstützung, Führung und Lenkung eines Radsatzes 1.

Die Figuren 2 und 3 zeigen weitere erfindungsgemässe Ausführungsbeispiele, die Achslagergehäuse 6, 6' vorteilhaft zu stabilisieren und damit einen gebremsten und/oder angetriebnen Radsatz 1 samt dessen Komponenten-Rahmen 30 zu führen und zu lenken. Hierzu ist ein Radsatz 1 beidseitig in Achslagern 5, 5' gelagert, deren Achslagergehäuse 6, 6' mittig und oberhalb der Achslager 5, 5' je eine horizontale Federauflagefläche 7, 7' für die Aufnahme einer nicht dargestellten Fahrzeugfederung 8, 8' zur direkten Abstützung eines Wagenkastens 2 aufweisen.

In Figur 2 besitzt jedes Achslagergehäuse 6, 6' in Fahrtrichtung auf einer Seite zwei vertikal übereinander angeordnete Anlenkpunkte 9, 10 und 9', 10', an denen die Achslagergehäuse 6, 6' über je eine Lenkeranordnung 3, 3' in Dreipunkt-Abstützung geführt und über eine Lenkeinrichtung 4 am Wagenkasten 2 abgestützt sind.

Hierbei ist pro Seite je ein in seiner Ruhelage annähernd horizontal liegender Längslenker 44, 44' als Zug-/Druckelement ausgebildet und zwischen den Anlenkpunkten 9, 10 und 9', 10' der Achslagergehäuse 6, 6' und einem Anlenkpunkt 42, 42' der Lenkeinrichtung 4 gelenkig angeordnet.

In Figur 3 ist jedes Achslagergehäuse 6, 6' in Fahrtrichtung auf einer Seite fest mit einem als Querfederstab 55, 55' ausgebildeten Längslenker 54, 54' verbunden, dessen anderes Ende jeweils in einem Anlenkpunkt 42, 42' über eine Lenkeinrichtung 4 gelenkig am Wagenkasten 2 abgestützt ist.

Hierbei ist pro Seite je ein in seiner Ruhelage annähernd horizontal liegender Längslenker 54, 54' in Querrichtung gezielt als Biegefeder ausgebildet, jedoch im Bereich seiner Befestigung an den Achslagergehäusen 6, 6' winkelsteif über diese mit dem Radsatz 1 verbunden. Derart ausgebildete Querfederstäbe 55, 55' erlauben unter Berücksichtigung der Fahrzeugfederung 8, 8' die einfache Realisation jeder gewünschten Querfedersteifigkeit sowie grosser Querfederwege für den Radsatz 1.

Die in den Figuren 2 und 3 beidseitig zwischen einer Lenkeinrichtung 4 und den Achslagergehäusen 6, 6' angeordneten Längslenker 44, 44' bzw. 54, 54' bewirken, dass der Radsatz 1 geführt und gelenkt wird. Hierbei werden durch die erfindungsgemässe Anordnung die Achslagergehäuse 6, 6' so stabilisiert, dass die Federauflageflächen 7, 7' unter dem Einfluss der vertikalen Einfederung 8, 8' keinerlei Kippbewegungen ausführen können.

## Patentansprüche

1. Einrichtung zur Abstützung, Führung und Lenkung eines gebremsten und/oder angetriebenen Radsatzes für Schienenfahrzeuge, der beidseitig mit Achslagern in Achslagergehäusen gelagert ist, wobei die Achslagergehäuse (6, 6') über eine Lenkeranordnung (3, 3') geführt und gelenkt, sowie gegenüber einer Lenkeinrichtung (4) abgestützt sind und die Lenkeinrichtung (4) an einem Wagenkasten (2) angeordnet ist, der über eine Federung (8, 8') auf den Achslagergehäusen (6, 6') abgestützt ist, dadurch gekennzeichnet, dass den Achslagergehäusen (6, 6') zur Aufnahme der Brems- und/oder Antriebskomponenten ein Komponenten-Rahmen (30), vorzugsweise elastisch federnd, aufgesattelt ist.

2. Einrichtung nach Anspruch 1, dadurch gekennzeichnet, dass der Komponenten-Rahmen (30) vorzugsweise an seinen Seitenwangen (35, 35') über je zwei Hydrolager (31, 32 und 31', 32') an jedem Achslagergehäuse (6, 6') abgestützt ist und die Achslagergehäuse hierzu mit entsprechenden Aufnahme-Elementen (33, 34 und 33', 34') versehen sind.

3. Einrichtung nach einem der Ansprüche 1 oder 2, dadurch gekennzeichnet, dass der Komponenten-Rahmen (30) elastisch federnd, z.B. über Gummi-Metall-Lager oder direkt formschlüssig, mit den Achslagergehäusen (6, 6') verbunden ist.

4. Einrichtung nach einem der Ansprüche 1 bis 3, dadurch gekennzeichnet, dass der Komponenten-Rahmen (30) aus zwei, die Seitenwangen (35, 35') miteinander verbindene Querverbindungen (36, 36') für die Aufnahme der Brems- und/oder Antriebsorgane (43, 45, 47) besteht.

5. Einrichtung nach einem der Ansprüche 1 bis 4, dadurch gekennzeichnet, dass am Komponenten-Rahmen (30) Elemente einer Wellen- oder Rad-Scheibenbremse (41, 41') und/oder einer Magnetschienenbremse (49, 49') und/oder einer Klotzbremse angeordnet sind.

6. Einrichtung nach einem der Ansprüche 1 bis 5, dadurch gekennzeichnet, dass diverse Antriebsorgane, z.B. Antriebsmotoren und/oder Getriebestützen am Komponenten-Rahmen (30) abgestützt sind.

7. Einrichtung nach einem der Ansprüche 1 bis 6, dadurch gekennzeichnet, dass am Komponenten-Rahmen (30) Elemente zur Zugsicherung, z.B. Magnete und Empfänger und/oder Seitenstromabnehmer, Sander- und Spurkranzschmier-Einrichtungen vorgesehen sind.

## Claims

1. Device for holding, positioning and steering a set of braked and/or driven railway-vehicle wheels which are mounted at each end in axle bearings fitted in bearing housings, whereby the bearing housings (6, 6') are positioned and steered by a connecting-rod assembly (3, 3') and held with respect to a steering device (4), said steering device (4) being fitted to a vehicle body (2) which is mounted by means of a suspension (8, 8') on the bearing housings (6, 6'), characterized in that a component-frame (30) is saddled, preferably in elastic manner, onto said bearing housings (6, 6') for taking up braking and driving components.

2. Device as claimed in claim 1, characterized in that said component-frame (30) rests preferably at its side walls (35, 35') by means of two hydro-bearings (31, 32 and 31', 32') on each side onto each bearing housing (6, 6'), said bearing housings presenting to this end corresponding receiving elements (33, 34 and 33', 34').

3. Device as claimed in claim 1 or 2, characterized in that said component-frame (30) is connected elastically, e.g. by means of rubber-metal-bearings, or directly to the bearing housings (6, 6').

4. Device as claimed in any of claims 1 to 3, characterized in that said component-frame (30) comprises two cross-elements (36, 36') connecting said side-walls (35, 35') with each other in view of taking up the braking and/or driving components (43, 45, 47).

5. Device as claimed in any of claims 1 to 4, characterized in that elements of an axle or wheel disk brake (41, 41') and/or of a magnet rail brake (49, 49') and/or a block brake are mounted at said component-frame (30).

6. Device as claimed in any of claims 1 to 5, characterized in that different driving elements, such as driving motors and/or gear supports are supported by said component-frame (30).

7. Device as claimed in any of claims 1 to 6, characterized in that railway safety elements, such as magnets and receivers and/or lateral current collectors, sand supply devices or wheel flange greasing devices are provided on said component-frame (30).

## Revendications

1. Dispositif de support, de positionnement et de guidage d'un jeu de roues freinées et/ou entraînées de véhicules sur rails, le jeu de roues étant retenu des deux côtés par des paliers dans des boîtes d'essieu, ces boîtes d'essieu (6, 6') étant positionnées et guidées par un système de guidage (3, 3') et supportées par rapport à un dispositif de guidage (4), ce dispositif de guidage (4), étant disposé sur une caisse de véhicule (2) qui s'appuie au moyen d'une suspension (8, 8') sur lesdites boîtes d'essieu (6, 6'), caractérisé en ce qu'un cadre pour composants (30) destiné à la réception de composants des freins et/ou de l'entraînement est accouplé, de préférence élastiquement, en sellette sur les boîtes d'essieu (6, 6').

2. Dispositif selon la revendication 1, caractérisé en ce que le cadre pour composants (30) s'appuie de préférence par ses parois latérales (35, 35') par deux appuis hydrauliques (31, 32 et 31', 32') de chaque côté sur chaque boîte d'essieu (6, 6'), ces boîtes présentant à ces fins des éléments de réception correspondants.

3. Dispositif selon l'une des revendications 1 ou 2, caractérisé en ce que le cadre pour composants (30) est connecté élastiquement, par exemple au moyen d'appuis caoutchouc-métal ou directement aux boîtes d'essieu (6, 6').

4. Dispositif selon l'une des revendications 1 à 3, caractérisé en ce que le cadre pour composants (30) comprend deux traverses (36, 36') reliant les parois latérales en vue de la réception d'organes des freins et/ou de l'entraînement (43, 45, 47).

5. Dispositif selon l'une des revendications 1 à 4, caractérisé en ce que des éléments d'un frein à disques pour essieu ou roues (41, 41') et/ou d'un frein magnétique (49, 49') et/ou d'un frein à sabot sont montées sur ledit cadre pour composants (30).

6. Dispositif selon l'une des revendications 1 à 5, caractérisé en ce que des organes d'entraînement divers, par exemple des moteurs et/ou des appuis d'engrenage sont supportés par ledit cadre pour composants (30).

7. Dispositif selon l'une des revendications 1 à 6, caractérisé en ce que des éléments de sécurité pour trains, par exemple des dispositifs magnéto et des récepteurs et/ou des contacteurs de courant latéraux, des dispositifs pour sabler et des dispositifs de graissage des boudins des roues sont disposés sur le cadre pour composants (30).
